# EUROPÄISCHE PATENTANMELDUNG

(11) **EP 0 230 606 A1**
(43) Veröffentlichungstag der Anmeldung: **05.08.1987**
(21) Anmeldenummer: 86117501.6
(22) Anmeldetag: 16.12.1986
(51) Int. Cl.: C11D 3/00, C11D 3/12, C11D 3/22, C11D 17/04

(54) **Neue Schmutz sammelnde Reinigungsverstärker in wässrig-tensidischen Wasch- und Reinigungslösungen**

(30) Priorität: 23.12.1985 DE 3545990
(71) Anmelder: Henkel Kommanditgesellschaft auf Aktien, 40191 Düsseldorf (DE)
(72) Erfinder: Giede, Karl, D-4010 Hilden (DE); Giesen, Brigitte, D-4000 Düsseldorf-Grafenberg (DE); Höffkes, Horst, Dr., D-4000 Düsseldorf 13 (DE); Meffert, Alfred, Dr., D-4019 Monheim (DE); Syldatk, Andreas, Dr., D-4000 Düsseldorf 13 (DE); Wegener, Ingo, D-4000 Dòsseldorf (DE); Fues, Johann Friedrich, Dr., D-4000 Duesseldorf (DE)

(57) **Zusammenfassung**

Als Partikelschmutz sammelnder Reinigungsverstärker in wäßrigen, tensidhaltigen Wasch- und Reinigungsflotten werden polyfunktionelle quartäre Ammoniumverbindungen (PQAV), die auch bei erhöhten Waschtemperaturen unlöslich sind oder auf unlöslichen Trägerstoffen fixiert sind, verwendet. Der mit Schmutz beladene Reinigungsverstärker wird nach der Wäsche bzw. der Reinigung von dem zu säubernden Gut abgetrennt.

## Beschreibung

Die Erfindung betrifft neue Mittel und Verfahren, die bei der Reinigung von insbesondere mit Pigmentschmutz verschmutzten Gegenständen eingesetzt werden können. Betroffen ist dabei vor allem das Waschen bzw. Reinigen aller Artikel in wässrig-tensidischer Flotte. Das wohl wichtigste Anwendungsgebiet solcher Reinigungsverfahren ist die Textilwäsche.

Der Waschvorgang von Textilien mit konventionellen Waschmitteln umfaßt bekanntlich das Aufbrechen und Ablösen der Verschmutzung an bzw. von der Faser. Beträchtliche Anteile der Verschmutzung sind in der Waschflotte unlösliche Komponenten, die in Form kleiner ungelöster Partikel in die Waschflotte übergehen. Für die wirkungsvolle Wäsche ist dann die hinreichende Suspendierung der abgelösten Schmutzpartikel Voraussetzung, um ihre Wiederablagerung und gleichzeitige Vergrauung des gewaschenen Gutes zu verhindern. Konventionelle Waschmittel enthalten Zusatzstoffe, die insbesondere dieser Aufgabe dienen. Ein hinreichendes Schmutztragevermögen wird aber auch als wichtige Funktion der Builder-Bestandteile konventioneller Waschmittelgemische angesehen, die bekanntlich synthetische Tensidkom ponenten in Abmischung mit solchen Builder-Komponenten enthalten.

Bekannt ist weiterhin, daß in modernen Waschmitteln mit einem verringerten Gehalt an Phosphat-Buildern die als Phosphat-Substituenten eingesetzten synthetischen kristallinen Zeolithe und insbesondere der entsprechend feinstteilige unlösliche Zeolith NaA von Waschmittelqualität mittels der zur Verfügung gestellten großen Feststoffoberfläche der Vergrauung entgegenwirken.

Die Waschmittelliteratur enthält zahlreiche Vorschläge zur Senkung der Vergrauungstendenz und damit der Verbesserung der Sekundärwaschkraft. Nahezu ausschließlich zielen alle diese Vorschläge auf die verbesserte Suspendierung, Solubilisierung und Stabilisierung des Partikelschmutzes in der Waschflotte auch und gerade in den Ausspülphasen des Waschvorganges, in denen durch Verdünnung der Waschchemikalien die Neigung zur Redeposition abelösten Partikelschmutzes erhöht wird. Einen vom Prinzip her anderen Weg beschreibt die US-PS 3 694 364: Hier wird vorgeschlagen, zur Aufnahme des ungelösten Partikelschmutzes aus der Waschflotte - gegebenenfalls zusammen mit der Verhinderung einer anionischen Farbstoffübertragung - ein sogenanntes "dirt-trap"-Material einzusetzen. Dieses Schmutzfängermaterial besteht aus einem wasserunlöslichen Cellulosetuch mit modifizierter Oberfläche. Diese Oberfläche ist mit sekundären und/oder tertiären Polyaminverbindungen ausgerüstet, die dadurch auf dieser Oberfläche festgehalten werden sollen, das der Celluloseoberfläche zunächst anionischer Charakter verliehen wird. Dieses erfolgt durch die Einführung von sauren Gruppen beispielsweise auf dem Weg der Phosphorylierung, Carboxymethylierung und dergleichen. Zur nachfolgenden Beschichtung mit polymeren Aminen werden Polyethylenimine als besonders geeignet bezeichnet, die einen Polymerisationsgrad von 2 bis 50 000, insbesondere 20 bis 10 000 Monomereinheiten pro Molekül enthalten und in denen etwa 10 bis 50 % der Iminogruppen mit Stearylsäureresten besetzt sind. Derart ausgerüstete Tücher werden zusammen mit konventionellen Textilwaschmitteln in den Waschvorgang gegeben. Dabei soll Schmutz aus der Waschflotte auf der Tuchoberfläche abgeschieden werden. Diese Schmutzanteile können nach der Wäsche von dem gewaschenen Gut abgetrennt und mit dem Schmutzfängertuch verworfen werden. Die genannte Druckschrift schildert zwar die Herstellung und Beschaffenheit der ausgerüsteten flächigen Cellulosesubstratgebilde. Zum damit einstellbaren Waschergebnis werden allerdings keine näheren Aussagen gemacht.

Der Gedanke, die anionische Farbstoffübertragung bei der Textilwäsche - veranlaßt durch Ausbluten auf der Faser nicht hinreichend fixierter anionischer Farbstoffe - dadurch zu mindern, daß polykationische Hilfsstoffe mitverwendet werden, die in der Flotte gelöste anionische Farbstoffanteile binden, erscheint im einschlägigen Schrifttum auch im anderen Zusammenhang. So schildert die Europäische Patentschrift 0 044 003 ein flüssiges Waschmittel, das aus ausgewählten nichtionischen Tensiden in Abmischung mit textilweichmachenden quartären Ammoniumsalzen besteht, dem ein Ammoniumgruppen enthaltender kationischer Stärkeether zugesetzt worden ist. Bei Waschversuchen ohne Schmutzbelastung und unter nicht näher identifizierten Verfahrensbedingungen werden erhöhte Reflektionswerte an mitgewaschenem weißen Baumwollweichnessel erhalten, wenn ausblutende eingefärbte Stoffabschnitte mit dem neuen Waschmittel gewaschen werden. Die Beladung der Waschflotte mit ungelöstem Partikelschmutz und die sich daraus ableitenden Probleme sind nicht angesprochen. Entsprechendes gilt für die Lehre der Europäischen Patentschrift 0 033 815, in der zur Verhinderung der Farbstoffübertragung der Flotte ein Mittel zugegeben wird, das ein Trägermaterial aus Cellulose mit einem Auftrag von insbesondere Glycidyltrimethylammoniumchlorid oder der entspre chenden Halogen-Hydroxyverbindung enthält. Diese flächigen Waschhilfsmittel sollen einen unerwünschten Übertrag zufälliger Farbstoffe in einer flüssigen Waschflotte kontrollieren. Es wird darauf hingewiesen, daß eine mehrfache Verwendung dieser Hilfsmittel zum angegebenen Zweck möglich ist. Die Pigmentschmutzproblematik aus der üblichen Textilwäsche in tensidischen Flotten oder auch in anderen Reinigungsprozessen ist nicht angesprochen.

Die Erfindung geht von der Aufgabe aus, beim Waschen und Reinigen von beispielsweise Textilien insbesondere mit wässrig-tensidischen Waschmittelflotten Verbesserungen zu schaffen, die bisher in dieser Form nicht zugänglich waren. Die erfindungsgemäße technische Lösung sieht den Einsatz bzw. die Mitverwendung solcher Komponenten beim Reinigungsvorgang - insbesondere also bei der Textilwäsche - vor, die gezielt zur Ablagerung von ungelösten und in die Waschflotte aufgenommenen Schmutzpartikeln geeignet und damit insbesondere zur Sammlung von Pigmentschmutz in der Flotte während des Waschvorgangs geeignet sind, ohne den Waschvorgang selber negativ zu beeinflussen. Dabei soll der Einsatz dieser Schmutzfänger in solcher physikalischer Form erfolgen, daß nach Abschluß des Reinigungs- bzw. Waschverfahrens die manuelle und/oder mechanische Abtrennung der jetzt schmutzbeladenen Hilfsmittel vom gewaschen Gut möglich ist. In ihrem Kern will damit die Erfindung die Übertragung des Schmutzes von dem zu reinigenden Gut auf bei dem Reinigungsvorgang mitverwendete Hilfsmittel, die abschließend zusammen mit den von ihnen gesammelten Schmutzbestandteilen vom gereinigten Gut abgetrennt und verworfen werden können oder - soweit ihre Kapazität der Schmutzbeladung noch nicht voll ausgenutzt ist - erneut in einen Waschvorgang zurückgeführt werden können.

Gegenstand der Erfindung ist dementsprechend die Verwendung von polyfunktionellen quartären Ammoniumverbindungen - im folgenden der Einfachheit halber mit 'PQAV' bezeichnet - die in wässrig-tensidischen Wasch- und Reinigungsflotten auch unter den Temperaturbelastungen des Waschvorgangs unlöslich sind und/oder auf in diesen wässrig-tensidischen Flotten entsprechend unlöslichen Feststoffen nicht abwaschbar immobilisiert vorliegen als Partikelschmutz sammelnder Reinigungsverstärker in wässrig-tensidischen Wasch- und Reinigungsflotten, der nach der Wäsche beziehungsweise Reinigung von dem zu säubernden Gut manuell und/oder mechanisch abgetrennt werden kann.

Die Erfindung betrifft in weiteren Ausführungsformen Textilwaschmittel auf Basis üblicher Mischungen von Tensiden, zugehörigen Buildern und gewünschtenfalls weiteren üblichen Waschhilfsstoffen wie Bleichmitteln, Korrosionsinhibitoren, Aufhellern, Schauminhibitoren, Vergrauungsinhibitoren, Enzymen, Stellmitteln, Duftstoffen und dergleichen, wobei diese Textilwaschmittel dadurch gekennzeichnet sind, daß sie zur Sammlung von Partikelschmutz aus der Waschflotte zusätzlich PQAV in feinverteilter und/oder flächiger Form enthalten, die in wässrig-tensidischen Wasch- und Reinigungsflotten auch unter den Temperaturbelastungen des Waschvorgangs unlöslich sind und/oder auf in diesen wässrig-tensidischen Flotten entsprechend unlöslichen Feststoffen nicht abwaschbar immobilisiert vorliegen. Diese unlöslichen feinverteilten und/oder flächigen PQAV dienen im erfindungsgemäßen Sinne als Partikelschmutz sammelnder Reinigungsverstärker, der nach der Wäsche beziehungsweise Reinigung von dem zu säubernden Gut manuell und/oder mechanisch abgetrennt werden kann.

Die Erfindung betrifft schließlich in einer weiteren Ausführungsform ein Verfahren zur Reinigungsverstärkung wässrig-tensidischer Wasch- und Reinigungsflotten durch Mitverwendung flächiger und/oder feinteiliger in die Flotten eingetragener ungelöster Festkörper im Waschvorgang, die suspendierten Partikelschmutz aus der wässrig-tensidischen Flotte auf ihrer Oberfläche binden, dort bis zum Abschluß des Waschvorgangs festhalten und in dieser Form von dem zu säubernden Gut manuell und/oder mechanisch abgetrennt werden können. Das neue Verfahren kennzeichnet sich dadurch, daß als reinigungsverstärkende Festkörper PQAV eingesetzt werden, die auch unter den Temperaturbelastungen des Waschvorgangs in den wässrig-tensidischen Flotten unlöslich sind und/oder auf in diesen Flotten entsprechend unlöslichen Feststoffen nicht abwaschbar immobilisiert gebunden sind.

Polyfunktionelle quartäre Ammoniumverbindungen (PQAV) sind im druckschriftlichen Stand der Technik und auch im Handel in vielgestaltigster Form beschrieben und bekannt. Ein wichtiges Einsatzgebiet für solche Verbindungen ist das Gebiet kosmetischer Präparate insbesondere zur Behandlung bzw. Konditionierung von Haar. Es ist ein bekanntes Charakteristikum der PQAV, daß sie zum Aufziehen auf Feststoffoberflächen befähigt sind, wobei diese Fähigkeit insbesondere auch in Gegenwart üblicher tensidischer Komponenten gegeben sein kann. Je nach Konstitution ist dabei das Aufziehvermögen und die Haftfestigkeit der PQAV auf der Feststoffunterlage unterschiedlich stark ausgeprägt. Im einzelnen spielt hier die jeweilige Konstitution der PQAV eine entscheidende Rolle. Für das Verhalten der PQAV unter der Einwirkung wässrig-tensidischer Bäder kann allerdings auch die Interaktion mit insbesondere aniontensidischen Komponenten ausschlaggebende Bedeutung haben. Bei stöchiometrischen oder annähernd stöchiometrischen Mengen der aniontensidischen Komponenten bildet sich in aller Regel an der quartären Ammoniumgruppe das entsprechende Aniontensidsalz aus. Solche PQAV-Aniontensidsalze zeigen im allgemeinen eine stark verringerte Wasserlöslichkeit. Es bilden sich entsprechende Niederschläge, vergleiche hierzu beispielsweise die deutsche Offenlegungsschrift 22 42 914. Solche Aniontensidsalze von PQAV sind als antistatische Mittel zum Aufbringen auf Fasern vorgeschlagen worden. Bekannt ist allerdings in diesem Zusammenhang weiterhin, daß durch Überschüsse, insbesondere beträchtliche Überschüsse des Aniontensids eine Wiederauflösung der primär ausgefällten PQAV/Aniontensidsalze bedingt sein kann, vergleiche hierzu die Veröffentlichung in "Seifen - Öle - Fette - Wachse" 1985, 529 bis 532 und 612 bis 614. Insbesondere im Reaktionsschaubild auf Seite 530 aaO wird die Bildung solubilisierter Micellsysteme des Aniontensid/PQAV-Komplexes bei einem Überschuß der Aniontenside dargestellt. Zwar besitzen solche löslichen PQAV-Micellkomplexe - insbesondere bei der Verdünnung mit Wasser - noch immer ein gewisses Aufziehvermögen auf insbesondere faserartige Materialien, es werden jedoch keine sehr fest haftenden Anbindungen erreicht. In der praktischen Anwendung macht davon die Haarkosmetik Gebrauch, die zur Herstellung auswaschbarer Haarkonditionierungen das Wechselspiel zwischen löslichen und unlöslichen Formen der PQAV-Reaktionsprodukte mit Aniontensiden und die noch erhaltene Substantivität solcher Komponenten benutzt.

Im allgemeinen handelt es sich bei diesen vorbekannten PQAV um Oligomere und/oder Polymere, die an ihrer oligomeren - bzw. polymeren Matrix eine Mehrzahl, bzw. eine Vielzahl von quartären Ammoniumgruppierungen aufweisen. Für den Einsatz auf dem Gebiet der Kosmetik wird im allgemeinen eine hinreichende Wasserlöslichkeit der PQAV gefordert. Die erfindungsgemäße Anwendung der PQAV fordert demgegenüber die Unlöslichkeit der als Schmutzsammler eingesetzten Reinigungsverstärker auf PQAV-Basis in den wässrig-tensidischen Wasch- bzw. Reinigungslösungen. Die Unlöslichkeit der als Schmutzsammler eingesetzten PQAV-Komponenten im Sinne der Erfindung ist tatsächlich insbesondere für das Gebiet der Textilwäsche unabdingbare Voraussetzung. Wird diese kritische erfindungsgemäße Vorbedingung nicht eingehalten, dann kehrt sich das Waschergebnis in sein Gegenteil um. In das Waschbad abgleitende lösliche PQAV-Anteile ziehen auf das zu waschende Textilgut auf und binden dort in unerwünschter Weise zusätzliche Pigmentschmutzbeträge. Das Waschergebnis wird dann also geradezu in das Gegenteil verkehrt. Es wird ein mindestens fleckig, gegebenenfalls sogar durchgängig flächig stark angegrautes Textil als Ergebniss des Waschprosses erhalten.

Gleichwohl können in einer wichtigen Ausführungsform der Erfindung alle vorbekannten ursprünglich wasserlöslichen PQAV-Komponenten dem erfindungsgemäßen Anwendungszweck zugeführt werden. Es ist dazu nämlich lediglich notwendig, die an sich wasserlöslichen und/oder wasserquellbaren PQAV-Komponenten des Standes der Technik in die geforderte unlösliche Form zu überführen oder auf entsprechend wasserunlöslichen Trägern so zu fixieren und damit zu immobilisieren, daß sie während des Reinigungsvorganges von diesem Träger nicht abgewaschen werden. Wie noch im einzelnen geschildert wird, steht hierfür eine Vielzahl von Möglichkeiten zur Verfügung.

Verständlich wird sofort, daß diese Bedingung der Unlöslichkeit sowohl von der als Reinigungsverstärker eingesetzten PQVA als auch von dem gegebenenfalls mitverwendeten Träger unter den zu erwartenden Belastungen des Waschverfahrens und insbesondere den entsprechenden Temperaturbelastungen zu erfüllen ist. Damit wird aber auch ersichtlich, daß polykationische Stärkeether, wie sie in der zitierten europäischen Patentschrift 0 044 003 offenbart sind, bestenfalls unter ganz bestimmten ausgewählten Bedingungen im erfindungsgemäßen Sinne zum Einsatz kommen könnten, die dort nicht offenbart sind. Stärke und Stärkeether neigen in wässriger Phase schon bei mäßigen Temperaturen zur Verkleisterung. Chemisch bedeutet das den Übergang eines Teils der ursprünglich kristallinen Stärke in die gelöste Phase. Das Ergebnis einer solchen auch nur ansatzweise auftretenden Verkleisterung ist die Verfleckung des zu waschenden Gutes.

Die Lehre der Erfindung baut auf der Erkenntnis dieser Sachverhalte auf. Allgemeines chemisches Wissen ermöglicht damit aber, daß auch für die erfindungsgemäßen Zwecke alle die aus dem Stand der Technik bekannten, insbesondere oligomeren und/oder polymeren polyfunktionellen quartären Ammoniumverbindungen verwendet werden können, die ursprünglich in löslicher Form vorliegen oder zur Auflösung in insbesondere aniontensidischem Überschuß unter PQAV/Micellbildung neigen.

Aus der umfangreichen einschlägigen Literatur seien die folgenden Druckschriften beispielhaft benannt, deren Offenbarung hiermit ausdrücklich auch zum Gegenstand der Offenbarung der vorliegenden Erfindungsbeschreibung zur Struktur der PQAV gemacht wird: US-PSen 3 589 978, 3 632 559, 3 910 862, 4 157 388, 4 240 450 und 4 292 212, GB-PS 1 136 842, DE-AS 27 27 255, sowie die darin benannte US-PS 3 472 840.

Geeignete ursprünglich wasserlösliche oder auch wasserunlösliche PQAV im Sinne der Erfindung haben bevorzugt ein durchschnittliches Molgewicht von wenigstens etwa 200, vorzugsweise von wenigstens etwa 300 und insbesondere von wenigstens etwa 1000. Die obere Grenze der PQAV ist im Grunde bedeutungslos und liegt beispielsweise bei 10 Millionen oder auch bei weit höheren Werten. Verständlich ist das aus der erfindungsgemäß geforderten Bedingung der Unlöslichkeit der PQAV. Ist diese sichergestellt, sind dem Molekulargewicht nach oben keine Grenzen gesetzt.

Nach geeigneter, im folgenden geschilderter Aufbereitung für die Zwecke der Erfindung sind als zunächst wasserlösliche, dann aber auf einem unlöslichen Träger immobilisierte PQAV alle Polymeren geeignet, die entweder in der Polymerkette oder an die Polymerkette gebunden quartäre Ammoniumgruppen tragen. Solche quartären Ammoniumgruppen können sich auch von zyklisch gebundenem Stickstoff ableiten. Beispiele für solche quartäre Ammoniumgruppen sind entsprechende Glieder von 5- oder 6-gliedrigen Ringsystemen, z.B. von Morpholin-, Piperidin-, Piperazin- oder Indazol-Ringen. Zahlreiche Beispiele für solche wasserlöslichen PQAV sind z.B. in der US-PS 4 240 450 näher beschrieben.

Bevorzugt geeignet können Homo- oder Mischpolymerisate mit zyklischen Einheiten sein, wie sie im einzelnen aus der US-PS 3 912 808 bekannt sind. Handelsprodukte dieser Struktur sind z.B. Merquat^{(R)}100 und Marquart^{(R)}550 (Quaternium 41).

Weitere bevorzugt geeignete PQAV sind bespielsweise Celluloseether, deren Anhydroglucose-Einheiten über Äthersauerstoff gebundene Substituenten mit quartären Ammoniumgruppen tragen. Solche Polymeren sind z.B. aus der US-PS 3 472 840 bekannt. Ein Handelsprodukt mit dieser Struktur ist z.B. das Polymer-JR^{(R)}400.

Weitere besonders geeignetete kationische Polymeren sind z.B. die aus der US-PS 3 910 862 bekannten und z.B. unter der Handelsbezeichnung Gafquat^{(R)}734 und 755 erhältlichen quartären Polyvinylpyrolidon-Copolymerisate und die aus der US-PS 4 157 388 bekannten und z.B. unter der Handelsbezeichnung Mirapol ^{(R)}A15 erhältlichen quartären polymeren Harnstoffderivate. Geeignete Copolymerisate mit polykationischem Charakter sind auch die in der offengelegten Europäischen Patentanmeldung 0 153 146 beschriebenen Polyacrylamid-Copolymeren, die insbesondere neben wenigstens 50 Mol% Acrylamid-Einheiten bis zu 50 Mol% eines quaternisierten Aminoalkylesters von Acrylsäure oder Methacrylsäure enthalten. Diese Copolymeren sind wasserlöslich. Sie werden dort auf Tücher auf Basis von Cellulosefasern aufgebracht und ziehen dort aufgrund ihres natürlichen Ziehvermögens auf. Tücher dieser Art können ausgewaschen werden und sollen dann zusammen mit aniontensidfreien Tensidsystemen zur Reinigung von harten Oberflächen, insbesondere zur Glasreinigung eingesetzt werden. Unter diesen Bedingungen zeichnen sie sich durch eine erhöhte Schmutzaufnahmefähigkeit aus. Für den erfindungsgemäß beabsichtigen Einsatz in üblichen tensidischen Wasch- und Reinigungsflotten, die noch dazu bei Temperaturbelastungen bis zu etwa 95 °C ausgesetzt sein können, sind allerdings die in der Druckschrift geschilderten Reinigungstücher ungeeignet. Nicht unbeträchtliche Anteile der zahlreichen in der Druckschrift geschilderten PQAV-Copolymeren gleiten in das Waschbad ab, ziehen auf das zu reinigende Gut auf und führen hier zu erhöhter Pigmentverschmutzung. Erst die nachfolgend noch geschilderte Umwandlung solcher PQAV in die erfindungsgemäß geforderte physikalische Zustandsform macht sie zu Reinigungsverstärkern im erfindungsgemäßen Sinne.

Als Ausgangsmaterial bevorzugt geeignete PQAV sind solche Verbindungen, die in fester Form Schwierigkeiten bei der Auflösung in Wasser bereiten. Solche kationischen Polymeren sind vor allem die beispielsweise aus der GB-PS 1 136 842 bekannten kationischen Polygalactomannan-Derivate.

Galactomannane sind Polysaccharide, die in den Endospermzellen vieler Leguminosensamen vorkommen, die aber im industriellen Maßstab nur aus Johannesbrotkernmehl (locust bean gum), Guar-Gummi (guar gum) und Tara-Gummi (tara gum) gewonnen werden. Sie sind aufgebaut aus einer linearen Mannan-Hauptkette, bestehend aus beta-(1.4)-glycosidisch verknüpften Mannopyranosebausteinen, an die als Verzweigung einzelne Galactopyranose-Reste in alpha-(1.6)-glycosidischer Bindung fixiert sind. Die einzelnen Polygalactomannane unterscheiden sich hauptsächlich durch das Mannose-Glactose-Verhältnis. Die kationischen Derivate der Polygalactomannane werden hergestellt durch Umsetzung von Hydroxylgruppen des Polysaccharids mit reaktiven quartären Ammoniumverbindungen. Als reaktive quartäre Ammoniumverbindungen eignen sich z. B. solche der allgemeinen Formel
in der R¹, R² und R³ z. B. Methyl- oder Ethylgruppen und R⁴ eine Epoxyalkylgruppe der Formel
oder eine Halohydringruppe der Formel
bedeuten und in welchen R⁵ eine Alkylengruppe mit 1 - 3 C-Atomen, X = Chlor oder Brom und Z ein Anion wie z. B. Chlorid, Bromid, Jodid oder Hydrogensulfat ist. Der Substitutionsgrad sollte wenigstens 0,01 und bevorzugt wenigstens 0,05 sein und liegt typischerweise zwischen 0,05 und 0,5. Ein besonders geeignetes quartäres Ammoniumderivat eines Polygalactomannans ist z. B. das Guar-hydroxypropyl-trimethylammoniumchlorid, welches an die Sauerstoffatome der Hydroxylgruppen des Polysaccharids gebundene kationische Gruppen der Formel - CH₂- CH(OH) - CH₂ N⁽⁺⁾ (CH₃)₃ Cl⁽⁻⁾
trägt. Solche kationischen Guar-Derivate sind z.B. unter der Handelsbezeichnung "Cosmedia Guar C 261" auf dem Markt. Der Substitutionsgrad (DS) von Cosmedia Guar C 261 liegt bei etwa 0,07. Auch die Handelsprodukte "Jaguar C-13" (DS = 0,11 - 0,13) und "Jaguar C 13 S" (DS = 0,13) gehören diesem Typ an.

Wie aus allen diesen oder auch aus vergleichbaren weiteren an sich bekannten löslichen beziehungsweise quellbaren PQAVAusgangsmaterialien reinigungsverstärkende und Partikelschmutz sammelnde Hilfsstoffe im Sinne der Erfindung ausgebildet werden, wird im nachfolgenden geschildert.

Grundsätzlich gilt, daß der erfindungsgemäß eingesetzte Schmutz sammelnde Reinigungsverstärker in jeder physikalischen Ausgestaltung Verwendung finden kann, die eine Beladung dieses Reinigungsverstärkers mit Schmutzteilchen erlaubt und gleichwohl die Möglichkeit einer manuellen und/oder mechanischen Abtrennung des ungelösten Reinigungsverstärkers von dem gewaschenen Gut erlaubt. In Betracht kommen insbesondere zwei physikalische Zustandsformen, nämlich der Einsatz der PQAV bzw. der entsprechend mit PQAV imprägnierten unlöslichen Feststoffmaterialien in Form von Flächengebilden, insbesondere als Blatt, Folie oder als Tuch und andererseits als feinteiliger Feststoff, der beispielsweise in der Waschflotte während des Waschvorgangs dispergiert sein kann, nach Abschluß des Waschvorgangs aber mit der Waschlauge abgezogen und damit von dem gewaschenen Gut abgetrennt wird. Die Erfindung wird im nachfolgenden insbesondere anhand dieser beiden Ausführungsformen geschildert, die die Mitverwendung der PQAV während des Waschprozesses in der mit beispielsweise mit Textilgut beladenen Waschflotte zum Gegenstand haben, sie ist aber nicht darauf beschränkt. Auch andere Einsatzformen sind möglich und fallen in den Rahmen der Erfindung. Als Beispiel sei hier das Umpumpen einer Waschflotte über ein PQAV-Feststoffbett und Rückführung der so gereinigten Waschflotte beispielsweise in den Textil-Waschprozeß genannt.

Für das Gebiet der Textilwäsche, insbesondere für die maschinelle Textilwäsche z. B. mit Hauhaltswaschmaschinen, lassen sich zwei konkrete Anwendungsformen der erfindungsgemäßen neuen Reinigungsverstärker beschreiben: die Einarbeitung der erfindungsgemäßen Reinigungsverstärker, vorzugsweise in Form feiner Pulver, in die üblichen Textilwaschmittel, z.B. Grobwaschmittel, einerseits sowie andererseits die getrennte Zugabe der neuen Reinigungsverstärker zur Waschlauge, d.h. getrennt von dem üblichen Einspülen des Waschpulvers.

Für den zuletzt genannten Fall eignen sich als Zustandsform für die neuen Schmutz sammelnden Verstärker sowohl feine wie gröber gekörnte Feststoffaufbereitungen, insbesondere aber auch die Aufbereitung des Materials in Form eines flächigen Gebildes, beispielsweise als Blatt, Folie oder Tuch. So kann beispielsweise der neue Reinigungsverstärker als blattförmiges Material in Rollenform zur Verfügung gestellt und eingesetzt werden, wobei jeweils für einen Waschvorgang eine vorbestimmte Menge des blattförmigen Materials von der Rolle abgetrennt und zusätzlich mit dem zu waschenden Textilgut in die Waschmaschine gegeben wird.

Nach Abschluß des Waschprozesses muß die einfache manuelle und/oder mechanische Abtrennbarkeit des Schmutzsammlers vom gewaschenen Gut gewährleistet sein. Liegt das Material als Flächengebilde vor, so ist aufgrund seiner Unlöslichkeit die Abtrennung bei der Entnahme des gewaschenen Textilgutes gewährleistet. Wird der Reinigungsverstärker als mehr oder weniger feingekörntes Material eingesetzt, so sind hier - insbesondere je nach Größe des gekörnten Gutes - verschiedene Formen der Ab trennung gegeben. Wird der Reinigungsverstärker als äußerst feinteiliges und unlösliches Material in die Waschflotte eindosiert, dann wird er in heute üblicher Weise zusammen mit anderen unlöslichen feinstteiligen Komponenten des Waschmittelgemisches - beispielsweise mit unlöslichen Builderkomponenten auf Zeolith-Basis - zusammen mit der Waschlauge abgezogen und ausgespült. Wird der Reinigungs- bzw. Waschkraftverstärker jedoch in gröber gekörnter Form eingesetzt so gelingt beispielsweise die manuelle Abtrennung durch Aussschütteln des gewaschenen Textilguts.

Blattförmige bzw. flächenförmige Ausgestaltungen des neuen Schmutzsammlers können nach an sich bekannten Herstellungsverfahren als Wirrfaservlies, Fasergewebe oder -gewirke, als vorzugsweise offenporiges Schaumstoffblatt, als geschlossene Folie oder in jeder beliebigen anderen Form ausgebildet sein. Voraussetzung ist lediglich, daß die von der Waschlauge umspülte Oberfläche die PQAV in unlöslicher Form und in hinreichender Menge aufweist.

Für alle Ausgestaltungen des erfindungsgemäßen neuen Reinigungsverstärkers gilt, daß die eingesetzten PQAV unter den Einsatzbedingungen unlöslich in der Waschlauge sind, so daß sich die Oberfläche des beliebig formgestalteten Waschkraftverstärkers mit Schmutzpartikeln beladen kann und diese bis zum Abschluß des Waschprozesses festhält. Für die Gewinnung solcher unlöslichen PQAV stehen mehrere Möglichkeiten zur Verfügung. Bekannt ist es beispielsweise, wasserlösliche PQAV durch Reaktion mit wenigstens bifunktionellen Vernetzungsmitteln derart zu vernetzen, daß eine für die Zwecke der Erfindung hinreichende Wasserunlöslichkeit erreicht wird. Die Auswahl des jeweils geeigneten Vernetzungsmittels wird durch die im Einzelfall vorliegende Struktur der zu vernetzenden Verbindungen unter Berücksichtigung allgemeinen chemischen Fachwissens bestimmt.

Ein grundsätzlich anderer Weg, der letztlich aber zum gleichen Ergebnis führt, ist das nachträgliche Aufbringen von quartären Ammoniumgruppierungen auf die Oberfläche von vorzugsweise bereits formgestalteten, unlöslichen Träger-Verbindungen. So kann beispielsweise nach an sich bekannten Verfahren die Oberfläche von unlöslichen oder unlöslich gemachten, formgestalteten Naturstoffen und/oder entsprechenden Syntheseprodukten durch chemische Reaktion mit quartären Ammoniumgruppen ausgerüstet werden. Benutzt werden hierfür Verfahrensschritte, wie sie im Prizip für die Herstellung wasserlöslicher und/oder wasserquellbarer PQAV aus der eingangs zitierten Literatur bekannt sind. Beispielhaft sei das wie folgt verdeutlicht: ein Flächengebilde, z.B. ein Wirrfaservlies bzw. ein gewebtes oder gewirktes Tuch auf Basis von Naturfasern und/oder Synthesefasern kann durch Reaktion mit einer Kupplungskomponente z. B. Epichlorhydrin und nachfolgender Reaktion mit einer basischen Stickstoffverbindung mit nachfolgender Quarternisierung zum gewüschten Schmutz sammelnden Waschkraftverstärker umgewandelt werden. Entsprechendes gilt für gekörntes oder pulverförmiges Gut aus natürlichen und/oder synthetischen wasserunlöslichen Einsatzmaterialien. Andere geeignete reaktive Quaternisierungsmittel sind die im Zusammenhang mit der bereits genannten GB-PS 1 136 842 beschriebenen quartären Ammoniumverbindungen mit einer reaktiven Epoxidgruppierung oder deren Umsetzungsprodukte mit Halogenwasserstoff unter Bildung der zugehörigen Halohydringruppe.

Besonders einfach zugängliche und preiswerte, in Wasch- beziehungsweise Reinigungsflotten der genannten Art unlösliche Ausgangsmaterialien für eine solche reaktive Oberflächenmodifizierung sind Naturstoffe von der Art der Cellulose, unlösliche Cellulosederivate und andere unlösliche oder unlöslich gemachte polyssacharidartige Naturstoffe beziehungsweise deren Derivate. Die Einführung quartärer Ammoniumgruppen enthal tender Reste verläuft hier problemlos, die als Träger eingesetzten Polyssacharidkomponenten sind entweder von vornherein unlöslich - beispielsweise im Fall der Cellulose - oder durch einfache chemische Reaktionen, beispielsweise mit mehrfunktionellen Vernetzungsmitteln, leicht in den unlöslichen Zustand zu überführen. Entscheidend ist für die Lehre der Erfindung, daß es für die Eignung der Reinigungsverstärker vollständig ausreicht, wenn sich die quartären kationischen Gruppierungen an der Oberfläche des formgestalteten Reinigungsverstärkers befinden, wenn auch das Vorliegen entsprechender Gruppen in tieferen Materialschichten nicht ausgeschlossen ist. Gerade aus Gründen der Zugänglichkeit und des Preises wird solchen besonders einfach und kostensparend hergestellten Reinigungsverstärkern besondere Bedeutung zukommen.

Dieser Gesichtspunkt kann bereits die Auswahl der Formgestaltung beeinflußen. Ein Granulat, beziehungsweise pulverförmiges Feststoffgut auf Basis von Naturstoffen, ist in der Regel leichter und damit billiger zu gewinnen als ein flächiges Gebilde etwa im Sinne gewebter oder gewirkter Tücher. Auch für den praktischen Einsatz im Waschverfahren kann der Verwendung solcher körniger beziehungsweise pulvriger Reinigungsverstärker mit unlöslich ausgerüsteter polykationischer Oberfläche besondere Bedeutung zukommen. Wie schon im Zusammenhang mit der Lehre der GB-PS 1 136 842 aufgezeigt, führen bereits sehr geringe durschnittliche Substitutionsgrade in der Oberfläche des Naturstoffs beziehungsweise Naturstoffderivats zu wirkungsvollen Ergebnissen im Sinne des erfindungsgemäßen Handels. So hat es sich beispielsweise für den Einsatz von formgestalteten quaternisierten Polyssachariden beziehungsweise Polyssacharidderivaten als völlig hinreichend erwiesen, mit durchschnittlichen Substitutionsgraden nicht über 0,5, insbesondere nicht oberhalb von etwa 0,35 zu arbeiten. Besonders geeignet kann für die Reinigungsverstärkung im Rahmen der Textilwäsche ein durchschnittlicher Substitutionsgrad bis etwa 0,12 und vorzugsweise unterhalb 0,1 eingesetzt werden. Als Untergrenze wird im allgemeinen der durchschnittliche Substitutionsgrad im Bereich von etwa 0,01 anzusehen sein, wobei besonders gute Ergebnisse im Bereich von etwa 0,015 bis 0,08 und insbesondere im Bereich von etwa 0,02 bis 0,07 erhalten werden könnnen. Es ist erstaunlich, daß feine Cellulosepulver derart geringen Substitutionsgrades eine substantielle Verstärkung der Waschkraft, insbesondere in der Textilwäsche bewirken. Der Begriff der Waschkraftverstärkung umfaßt dabei die Begriffe der sogenannten primären Waschkraftverstärkung als auch der sogenannten sekundären Waschkraftverstärkung. Die Verbesserung der sekundären Waschkraftverstärkung - das heißt die Verminderung der Vergrauungstendenz - ist aus dem Konzept des erfindungsgemäßen Handelns immerhin noch verständlich. Überraschenderweise werden aber bei Auswahl geeigneter Reinigungsverstärker im Sinne der Erfindung auch deutliche Waschkraftverstärkungen des primären Waschergebnisses erhalten, die sich als zahlenmäßig zu erfassende Verbesserungen in den Aufhellungsgraden im Rahmen eines textilen Waschvorganges an Pigment verschmutzten Testmaterialien messen lassen. Einzelheiten hierzu finden sich in den nachfolgenden, die Erfindung erläuternden Beispielen.

Besondere praktische Bedeutung kann aber auch den Ausführungsformen zukommen, die einen wasserunlöslichen Träger in flächiger oder gekörnter Form vorsehen, auf dessen Oberfläche durch hinreichende Fixierung PQAV in vorzugsweise dünner Schicht derart immobilisiert aufgebracht sind, daß sie während des Waschvorganges nicht in das Waschbad abgleiten.

Es hat sich gezeigt, daß auch durch geeignete Auswahl und Anpassung der Struktur und Beschaffenheit von unlöslichem Träger und PQAV Einfluß auf die Fixierung zur hinreichenden Haftfestigkeit der PQAV auf der Trägeroberfläche genommen werden kann. Nimmt man beispielsweise Baumwollmaterialien und hier insbesondere nicht ausgerüstete Baumwolle und beschichtet dieses Material mit wasserlöslichen und/oder mindestens wasserquellbaren PQAV im Sinne der eingangs genannten Literatur zu kosmetischen PQAV-Zubereitungen, so kann hier gegebenenfalls ein Schmutz sammelnder Waschkraftverstärker erhalten werden, der die üblichen Bedingungen des Waschvorgangs in einer Textilwaschmaschine übersteht, dabei seiner Funktion als Schmutzsammler gerecht wird und nach dem Waschvorgang vom gereinigten Textilgut abgetrennt werden kann. Hinreichend fixiert werden aber offenbar nur die PQAV-Anteile höheren Molekulargewichts bei zusätzlicher Einwirkung von Aniontensid. Es muß bei dieser Ausführungsform im Normalfall mit Störungen durch ausblutende PQAV-Anteile gerechnet werden.

Es kann daher erwünscht sein, eine stärkere, nämlich reaktive Anbindung der PQAV-Beschichtungsmasse an den unlölichen Träger vorzusehen. Hier kann in an sich bekannter Weise wiederum eine chemische Anbindung mittels bifunktioneller Kupplungskomponenten in Betracht kommen. Wichtig ist für eine erfindungsgemäße Ausführungsform aber auch der folgende Weg: die Verfestigung einer polymeren PQAV-Beschichtung auf einem formgestalteten Grundkörper kann dadurch gefördert werden, daß in bzw. an der Oberfläche des Grundkörpers anionische Gruppierungen ausgebildet werden bzw. vorliegen. Beispiele für solche anionischen Gruppierungen sind Carboxylgruppen, die beispielsweise durch Carboxymethylierung in die Oberfläche des Grundkörpers eingeführt werden können, oder andere Säuregruppierungen wie Sulfosäurereste. Weiterführende Angaben finden sich in der eingangs genannten US-PS 3 694 364. Die kationische PQAV-Beschichtung bindet sich dann salzartig an diese Gegenionen der Matrix, so daß auf diese Weise der verfestigte Verbund zwischen unlöslichem Festkörper und aufge tragener PQAV-Schicht geschaffen wird. Lediglich beispielhaft für diese Ausführungsform sei ein Grundkörper auf Basis von Cellulosefasern genannt, bei dem freie Carboxylgruppen in das Cellulosemolekül eingeführt worden sind. Möglich ist das beispielsweise auf zwei verschiedenen Wegen:
- durch physikalische Inkorporation von Carboxylgruppen tragenden Verbindungen in die Viskose, d.h. in eine als Cellulosexanthogenat gelöste Cellulose unter Bildung sogenannter inkorporierter Cellulosefasern oder
- durch chemische Umsetzung (Verätherung) der faserbildenden Cellulose der Carboxylgruppen tragenden Reagentien unter Bildung von einheitlich mit z.B. Carboxyalkylgruppen der Formel
- (CH₂)ₙ - COOH,
in der n einen Wert von 1 bis 3 haben kann, modifizierten Cellulosefasern.

Die physikalische Inkorporation Carboxylgruppen tragender Verbindungen in die Viskose wird z.B. durch Beimischen von Alkalisalzen von Acrylsäure-Homopolymerisaten, Acrylsäure-Methacrylsäure-Copolymerisaten, Methylvinylether-Maleinsäureanhydrid-Copolymerisaten, Alginsäure oder Carboxymethylcellulose zur Viskoselösung und anschließendes Verspinnen in üblicher Weise in ein Fällungsbad erreicht. Handelsprodukte auf Basis solcher Cellulosefasern als auch auf Basis der mit Carboxymethylgruppen modifizierten Fasern sind für viele Anwendungszwecke erhältlich. In der hier geschilderten Ausführungsform werden solche Fasern bzw. daraus hergestellte Trägermaterialien mit einer unlöslichen PQAV-Schicht überzogen und damit für den Einsatzzweck unlösbar verbunden.

Eine besonders einfache unlösliche Verbindung zwischen an sich inertem Träger und aufgetragener unlöslicher PQAV-Schicht kann durch die Verwirklichung des sogenannten Umhüllungsprinzips verwirklicht werden. Wird ein beispielsweie feinkörnig formgestalteter inerter unlöslicher Träger mit einer PQAV-Schicht - am besten flächendeckend - umhüllt und diese PQAV-Schicht dann zum geforderten Zustand der Unlöslichkeit unter Waschbedingungen umgewandelt, so wird auch hier die untrennbare Vereinigung zwischen inertem Trägerkern und umhüllender PQAV-Schicht verwirklicht, selbst wenn keine besonderen Bindungskräfte zwischen diesen beiden Materialien bestehen. Die Umwandlung der PQAV-Schicht zum unlöslichen Material kann beispielsweise wieder auf chemischem Weg durch Vernetzung dieser umhüllenden Materialschicht erfolgen. Die Anwendung dieses Umhüllungsprinzips ist begreiflicherweise nicht auf körnige Reinigungsverstärker eingeschränkt.

Als Träger für die Schmutz sammelnde PQAV-Schicht sind aber nicht nur wasserunlösliche organische Materialien geeignet. Besondere Bedeutung kommt auch anorganischen Trägern zu. In dieser Ausgestaltung sind insbesondere solche wasserunlöslichen anorganischen Träger in Betracht zu ziehen, die ohnehin schon im Rahmen von Waschprozessen insbesondere im Rahmen der Textilwäsche Verwendung gefunden haben. Klassische Beispiele hierfür sind natürliche oder synthetische feinstteilige Alumosilikate von der Art Bentonit oder synthetische kristalline Zeolithe, insbesondere der heute in großem Umfang eingesetzte Phosphataustauschstoff Zeolith A in Waschmittelqualität. Andere Beispiele für geeignete Materialien sind Kieselsäure, insbesondere kolloidale Kieselsäure von der Art des Aerosil, feinteilige, quellfähige oder auch nicht quellfähige Schichtsilikate, insbesondere der Montmorillonit-Gruppe, wasserunlösliche feinteilige Metalloxide und/oder Hydroxide bzw. entsprechende Metallsalze. Als Beispiele seien Erdalkalimetallsalze wie Calciumcarbonat, Calciumsulfat und dergleichen oder Aluminiumoxid und dergleichen genannt. Besonderer Vorteil kann in der Verwendung von sauren bzw. polyanionisch ausgebildeten anorganischen Trägermaterialien liegen, wie sie beispielsweise im Fall der Alumosilikate, der Schichtsilikate oder des Kieselsäuregels gegeben sind. Auch hier ist durch die Möglichkeit der zusätzlichen ionischen Beeinflussung zwischen der PQAV-Beschichtungsmasse und dem anorganischen Grundkörper mit seiner gegensinnigen Ladung eine besonders feste Verankerung der Schmutz sammelnden PQAV-Schicht gewährleistet.

Die quartäre Ammoniumgruppe in den erfindungsgemäß verwendeten PQAV-Komponenten enthält bevorzugt 1 bis 3 niedere Alkylreste mit jeweils 1 bis 6, insbesondere 1 bis 3 C-Atomen. Besondere Bedeutung kann der quartären Ammoniumgruppierung zukommen, die 1 bis 3 Alkylreste aufweist und als Gegenion Reste solcher Säuren enthält, wie sie ohnehin im Waschprozeß üblicherweise zu erwarten sind. Als Beispiele für dieses Gegenion sind Chlorid und/oder Sulfat zu nennen, die sich allerdings in Gegenwart von Aniontensiden zur entsprechenden aniontensidischen Salzgruppe umwandeln, siehe hierzu die benannten Literaturstellen DE-OS 22 42 914 und "SFÖW" 1985, 530. Wie bereits angegeben, können solche PQAV/Aniontensid-Salzgruppen im erfindungsgemäßen Reinigungsverstärker schon vor dessen Einbringen in die Flotte ausgebildet worden sein.

In einer Abwandlung der bisher geschilderten Erfindung werden als Schmutz sammelnde Reinigungsverstärker unlösliche und/oder auf unlöslischen Feststoffen immobilisierte PQAV eingesetzt, in denen die für diese Stoffklasse charakteristischen quartären Ammoniumgruppierungen wenigstens anteilsweise durch nicht-quarternisierte basische Aminogruppen und insbesondere durch tertiäre Aminogruppen ersetzt sind. Alle sonstigen Angaben zur Erfindungsbeschreibung gelten hier sinngemäß. Grundlage für diese Abwandlung ist die dieser Ausführungsform der Erfindung zugrunde liegende Feststellung, daß auch solche polykationischen Komponenten und insbesondere solche kationischen Polymerverbindungen für die Zwecke der Erfindung geeignet sind, die ihre Funktionsfähigkeit nicht oder nur anteilsweise aus quartären Ammoniumgruppierungen ansonsten aber aus basischen Aminogruppen ableiten. Die bevorzugte, nicht-quartäre basische Aminogruppe ist die tertiäre Aminogruppe. Es hat sich gezeigt, daß polykationische Verbindungen auch dieser Art befähigt sind, sich mit suspendierten Schmutzpartikeln aus der Waschflotte zu beladen. Polykationische tertiäre Aminoverbindungen der hier betroffenen Art sind dann ebenfalls entweder selber als wenigstens weitgehend unlösliche Feststoffe oder aber als an sich lösliche bzw. quellbare Komponenten einzusetzen, die ihrerseits auf hinreichend unlöslichen Trägermaterialien immobilisiert bzw. unlöslich fixiert werden. Der Gehalt an quartären Ammoniumgruppen trägt hier bevorzugt wenigstens etwa 5 % bezogen auf die Summe von quartären und nichtquartären Basengruppen.

Ein typisches Beispiel für polykationische Verbindungen dieser Art ist das GAF "Copolymer 937"^{R}, das ein PVP-Dimethylaminoethylmethacrylat-Copolymer mit einem durchschnittlichen Molekulargewicht von etwa 1.000.000 ist.

Der Einsatz von PQAV-Beschichtungen im engeren Sinn der echten polyfunktionellen quartären Ammoniumverbindungen in Abmischung mit den in diesem Sinne ganz oder teilweise abgewandelten polykationischen Verbindunge fällt in den Rahmen der Erfindung.

Die jeweilige Einsatzmenge an Schmutz sammelnden PQAV im engeren oder weiteren Sinn der Erfindungsbeschreibung wird durch die im Eizelfall jeweils vorliegenden und bestimmbaren Gegebenheiten bzw. Bedingungen bestimmt. Sie sind vom Fachmann durch einfache Versuche zu ermitteln. Bevorzugt wird die Menge der bei einem Waschgang eingesetzten Schmutz sammelnden PQAV derart gewählt, daß wenigstens ein substantieller Anteil, beispielsweise also wenigstens etwa 50, vorzugsweise wenigstens etwa 75 % der zu erwartenden Beladung der Waschflotte mit suspendierten Schmutzteilchen von dem Schmutz sammelnden Reinigungsverstärker aufgenommen werden kann. Es ist im allgemeinen zweckmäßig, Formulierungen vorzusehen, die eine solche Menge an PQAV im Waschprozeß zur Verfügung stellen, daß überschüssige Kapazität der PQAV zur Verfügung steht, um gelegentlich auftretende Spitzen in der Schmutzbelastung bei unterschiedlichen Waschvorgängen abfangen zu können. Unter Berücksichtigung der hohen Fängerkapazität der erfindungsgemäßen Reinigungsverstärker sind die der Waschmittelformulierung zuzusetzenden Mengen des Reinigungsverstärkers gleichwohl gering und liegen beispielsweise unterhalb 10 g/l Waschflotte, vorzugsweise unterhalb 5 g/l Waschflotte, z.B. im Bereich von etwa 0,5 bis 3 g/l Waschflotte.

Die Schmutzaufnahmefähigkeit der Schmutz sammelnden Reinigungsverstärker ist ihrerseits insbesondere wiederum bestimmt durch die Menge der im Einzelfall zur Verfügung gestellten funktionellen quartären Ammoniumgruppen bzw. der gleichwirkenden basischen Aminogruppen, insbesondere tertiäre Aminogruppierungen. Hier ist also der jeweilige Substitutionsgrad der eingesetzten PQAV zu berücksichtigen. Andererseits ist die Oberfläche der in der Waschlauge unlöslichen Reinigungs- bzw. Waschkraftverstärker eine weitere wichtige Variable, die in die hier betroffenen Überlegungen eingeht. Begreiflicherweise kann es dementsprechend erfindungsgemäß bevorzugt sein, Zustandsformen des Schmutz sammelnden Reinigungsverstärkers zu wählen, die sich durch eine besonders große Oberfläche auszeichnen. Einerseits kommen hier hochdisperse Verteilungszustände in Betracht - beispielsweise Feststoffteilchen mit einer individuellen Teilchengröße bis etwa 1 mm und vorzugsweise unterhalb 100 µ, insbesondere unterhalb 40 µ und ganz besonders unterhalb etwa 10 µ, wie sie für die bekannten Waschmittel-Builder auf Basis von Zeolith A oder für feindisperse Kieselsäure bekannt sind. Hohe Oberflächen werden andererseits aber auch von Flächengebilden zur Verfügung gestellt, die aus Fasern bzw. Faserbündeln gebildet sind. Aus Kenntnis der hier im jeweiligen Einzelfall vorliegenden charakteristischen Kenngrößen für die erfindungsgemäß eingesetzten Arbeitsmittel und die zu erwartende Schmutzbelastung läßt sich dann leicht der Mindestbedarf an Schmutz sammelndem Reinigungs- bzw. Waschkraftverstärker für den Einzelfall ermitteln.

Die erfindungsgemäßen Schmutz sammelnden Reinigungs- bzw. Waschkraftverstärker können insbesondere zusammen mit üblichen Textilgrobwaschmitteln oder auch mit Feinwaschmitteln eingesetzt werden. Es versteht sich von selbst, daß sowohl Träger wie PQAV-Beschichtung so gewählt werden müssen, daß die bei diesem Einsatz zu erwartenden Temperaturbelastungen von wenigstens leicht erhöhten Temperaturen bis etwa 95 °C unbeschadet überstanden werden. Als Tensidkomponenten kommen insbesondere anionische und/oder nichtionische Tenside in Betracht.

Kationische Tenside mit ihren besonderen Wirkungen sind jedoch nicht ausgeschlossen. Zusammen damit können die üblichen Builder und Co-Builder sowie die sonstigen üblichen Waschmittelkomponenten Verwendung finden. Genannt seien in diesem Zusammenhang: Waschalkalien, Bleichmittel, Korrosionsinhibitoren, Aufheller, Schauminhibitoren, Vergrauungsinhibitoren, Enzyme, Stellmittel, Duftstoffe und dergleichen.

Eine ausführliche Darstellung der heute üblichen Waschmittelinhaltsstoffe findet sich beispielsweise in Ullmanns Enzyklopädie der technischen Chemie, 4. Auflage, Band 24, Seiten 81 bis 107. Ausführliche Angaben zu Textilwaschmittelgemischen finden sich darüber hinaus in der genannten US-PS 3 694 364, die sinngemäß auch im Rahmen der vorliegenden Erfindung eingesetzt werden können. In den speziellen Waschmittelformulierungen dieser Druckschrift wird als wesentlicher Builderbestandteil Natriumtripolyphosphat eingesetzt, das bekanntlich heute wenigstens anteilsweise durch ökologisch weniger bedenkliche Builderkomponenten ersetzt ist, insbesondere durch den Natriumzeolith NaA.

Typische Grundrezepturen für heutige Textilwaschmittelgemische entsprechen beispielsweise den folgenden Angaben:

### Beispiele

Die Bestimmung der Waschkraft der in den nachfolgenden Beispielen eingesetzten Waschmittelformulierungen erfolgt an den bekannten künstlich angeschmutzten Testgeweben auf Basis unterschiedlicher Fasern und Anschmutzungen, die heute in der Praxis der Überprüfung und Entwicklung von Waschmittelformulierungen allgemein üblich und zum Teil käuflich zu erwerben sind oder von der Waschmittelindustrie nach eigenem Muster hergestellt werden. Bekannte Hersteller entsprechender käuflicher, künstlich angeschmutzter Testgewebe sind EMPA, Eidgenössische Materialprüfungs- und Versuchsanstalt, Unterstraße 11, CH-9001 St. Gallen; Wäscherei-Forschung Krefeld, WFK-Testgewebe - GmbH, Adlerstraße 44, D-4150 Krefeld; Testfabric Inc., 200 Blackford, Ave. Middlesex, N.J. USA.

Soweit nicht anderes ausdrücklich angegeben, sind die Waschversuche zur Bestimmung des Primär-Waschvermögens mit angeschmutzten Standard-Testgewebelappen auf Basis Polyester/Baumwolle-veredelt, mit Pigmenten und Hautfett angeschmutzt (H-SH-PBV), durchgeführt worden. Der Verschmutzungsgrad des unbehandelten Ausgangsmaterials und der gewaschenen Gewebeproben wird durch Messen des Remissionsgrades mit dem Elrephomat DSC 5 (Carl Zeiss, Oberkochen, BRD) bestimmt. Der in dieser Weise bestimmte Verschmutzungsgrad des eingesetzten PBV-Testgewebes beträgt 30,0 (% Remission).

Die Waschversuche werden im Launderometer vorgenommen. Die jeweiligen Arbeitsbedingungen sind im Zusammenhang mit den Beispielen angegeben.

### Beispiel 1

Es werden verschiedene Waschversuche unter Zusatz von 2 unterschiedlich hoch quaternierten unlöslichen Cellulosepulvern (mittlere Korngröße 50 µm) durchgeführt. Der mittlere Substitutionsgrad (MS) des ersten Cellulosepulvers (C-1) liegt bei etwa 0,05, der entsprechende MS des zweiten Cellulosepulvers (C-2) liegt bei etwa 0,03. Die quaternierten Cellulospulver C-1 und C-2 sind in an sich bekannter Weise durch Umsetzung des ungelösten Cellulosepulvers in wässrig-alkalischer Suspension mit 3-Chlor-2-Hydroxypropyltrimethylammoniumchlorid (Quab) hergestellt worden.

In einer ersten Versuchsreihe wird die Beeinflussung der Waschkraft der wässrigen Waschflotte eines handelsüblichen Markenwaschmittels beim Zusatz der Testsubstanzen C-1 beziehungsweise C-2 zur Waschflotte untersucht. Im einzelnen gelten für die Waschversuche die folgenden Angaben:

Launderometer: Waschtemperatur 60 °C, Wasserhärte 16 °dH, Flottenverhältnis 1 : 30, 10 Stahlkugeln, H-SH-PBV-Testgewebe, 30 Minuten waschen, 4 × 30 Sekunden spülen.

Dosierung des handelsüblichen Waschmittels: 3 g/l
Dosierung der Testsubstanzen: 1 g/l

In jedem Versuch wird mit 6 Testlappen im Launderometertopf gearbeitet. Dabei wird stufenweise die Anzahl der verschmutzten Testgewebelappen von 1 bis 6 gesteigert und entsprechend die Zahl der mitverwendeten nicht angeschmutzten Füllgewebe von 5 auf 0 verringert.

Die erhaltenen Waschergebnisse sind in der nachfolgenden Tabelle 1 zusammengefaßt.

Die Mitverwendung der PQAV C-1 beziehungsweise C-2 führt unter den eingesetzten Verfahrensbedingungen durchweg zu einer signifikanten Anhebung der Remissionswerte.

### Beispiel 2

In einer zweiten Versuchsserie werden die Waschversuche mit und ohne Zusatz der quaternierten Testprodukte C-1 und C-2 wiederholt, gleichzeitig wird eine dritte quaternierte unlösliche Stärke mit einem MS von 0,1 in der Versuchsserie mit eingesetzt.

Die Verfahrensbedingungen des Waschprozesses entsprechen denen des Beispiels 1, jetzt wird hier jedoch der Waschvorgang auf eine Gesamtdauer von 120 Minuten ausgedehnt. Im einzelnen gilt

Launderometer: Waschtemperatur 60 °C, Wasserhärte 16 °dH, Flottenverhältnis 1 : 30, 10 Stahlkugeln, H-SH-PBV-Gewebe, 120 Minuten waschen, 4 × 30 Sekunden spülen

Dosierung des handelsüblichen Waschmittels: 3 g/l
Dosierung der Testsubstanz : 1 g/l

Ansteigende Schmutzbelastung von 1 bis 6 verschmutzten Testgeweben bei gleichzeitiger entsprechender Abnahme der mitverwendeten Füllgewebe.

Die Waschergebnisse sind in der nachfolgenden Tabelle 2 enthalten.

Auch hier ist in allen Fällen eine signifikante Anhebung der Remissionswerte bei Mitverwendung der erfindungsgemäßen quaternierten Testsubstanzen festzustellen.

### Beispiel 3

Mit den quaternierten Cellulosepulvern C-1 (mittlerer Substitutionsgrad 0,05) und C-3 (mittlerer Substitutionsgrad 0,1) der Beispiele 1 und 2 werden Waschversuche mit steigender Schmutzbelastung bei 30 °C durchgeführt. Dabei wird in einer ersten Versuchsserie ein Waschzeitraum von 30 Minuten eingehalten. In einer zweiten Versuchsserie wird zur Prüfung des Langzeitverhaltens der erfindungsgemäßen PQAV-Zusatzstoffe mit einer auf 4 Stunden verlängerten Zeitspanne je Waschvorgang gewaschen.

Die im einzelnen eingesetzten Verfahrensbedingungen und die dabei erhaltenen Waschergebnisse - bestimmt als %-Remission - sind im nachfolgenden zusammengefaßt.

### a) Dauer des Waschvorgangs 30 Minuten

Im Launderometer wird eine Serie von Waschversuchen vorgenommen, die bei stufenweise steigender Schmutzbelastung zunächst ein handelsübliches Textilvollwaschmittel ohne Zusatz von PQAV-Verbindungen und dann - bei gleicher Dosierung des handelsüblichen Textilvollwaschmittels - den Zusatz der erfindungsgemäßen chemisch modifizierten Cellulosepulver vorsehen.

Im einzelnen gelten die folgenden Verfahrensbedingungen für die Waschversuche:

Waschtemperatur 30 °C, Wasserhärte 16 °dH, Flottenverhältnis 1 : 20, 10 Stahlkugeln, H-SH-PBV-Gewebe als angeschmutztes Testmaterial, 30 Minuten waschen, 4 × 30 Sekunden spülen.

Dosierung: 3 g/l handelsübliches Textilvollwaschmittel beziehungsweise 3 g/l textiles Vollwaschmittel unter Zusatz von jeweils 1 g/l PQAV-Komponente.

### b) Vergleichsversuche bei verlängerter Waschdauer

Unter den Arbeitsbedingungen der Versuche zu a) werden Waschversuche jetzt mit einer Waschdauer von jeweils 4 Stunden durchgeführt. Die Versuchsanordnung und die erhaltenen Ergebnisse sind nachfolgend zusammengefasst.

### Beispiel 4

Es werden wiederum vergleichende Waschversuche durchgeführt. Hier werden jetzt jedoch als PQAV-Komponenten im erfindungsgemäßen Sinne feinteilige Mineralstoffe eingesetzt, die mit insolubilisierten PQAV-Komponenten umhüllt sind.

In einer ersten Versuchsserie wird als mineralischer Träger gereinigtes quellfähiges Schichtsilikat der Montmorillonit-Gruppe eingesetzt, das unter dem geschützten Handelsnamen "Dis-Thix-Extra" vertrieben wird. In einer zweiten Versuchsserie wird als mineralischer Träger Zeolith NaA in Waschmittelqualität verwendet.

In vergleichenden Waschuntersuchungen wird zunächst mit einem handelsüblichen Textilvollwaschmittel alleine und dann unter Zusatz der nicht beschichteten mineralischen Trägermaterialien zu dieser wässrigen Waschflotte gewaschen. Schließlich werden unter den gleichen Versuchsbedingungen jeweils 3 PQAV-beschichtete Mineralstoffe der angegebenen Art mitverwendet, die wie folgt zu identifizieren sind.

PQAV: Quaterniertes Polyssacharid vom Galaktomannantyp mit einem durchschnittlichen Substitutionsgrad von etwa 0,05.
Gewichtsverhältnis von mineralischem Träger zu eingesetzter PQAV-Komponente 10 : 1, beziehungsweise 20 : 1.
Mitverwendung eines Tensids vom FAES-Typ (Handelsprodukt "Texapon N 25" / 28 % Aktivsubstanz C_{12/14}-Fettalkohol-2EO-Sulfat-Na-Salz).
In jeweils einem Versuch wird bei der Umhüllung der mineralischen Trägersubstanz ein Konservierungsmittel (Handelsprodukt "Bronidox") mitverwendet.

Die Zusammensetzung der erfindungsgemäß mitverwendeten PQAV-Komponenten geht aus der nachfolgenden Tabelle 5 hervor. Dabei sind die PQAV-Zusatzstoffe auf Basis von quellfähigem Schichtsilikat mit DTE 1 bis 3 bezeichnet, die entsprechenden Zusatzstoffe auf Basis von Zeolith NaA sind mit SAS 1 bis 3 gekennzeichnet.

Waschversuche werden unter den folgenden Versuchsbedingungen durchgeführt:

Launderometer, Waschtemperatur 60 °C, Wasserhärte 16 °dH, Flottenverhältnis 1 : 30, 10 Stahlkugeln, 30 Minuten waschen, 4 mal 30 Sekunden spülen.

Als angeschmutztes Testgewebe wird wieder mit Staub/Hautfett angeschmutztes Mischgewebe (H-SH-PBV) eingesetzt.

Dosierung:
1.) 5 g/l eines handelsüblichen Textilvollwaschmittels
2.) Zusatz von 0,5 beziehungsweise 2,5 g/l nicht beschichtete mineralische Trägergrundlage zu 1.)
3.) Zusatz von 0,5 beziehungsweise 2,5 g/l der PQAV beschichteten mineralischen Trägersubstanzen DTE-1 bis 3 und SAS-1 bis 3.

Die in den vergleichenden Waschversuchen erhaltenen Waschergebnisse - bestimmt als %-Remission - sind in der nachfolgenden Tabelle 6 zusammengefaßt.

Das handelsübliche Textilvollwaschmittel liefert in der eingesetzten Dosierung von 5 g/l bereits ein hochwertiges Reinigungsergebnis, gleichwohl wird durch Zusatz der PQAV-Komponenten im Sinne der Erfindung noch einmal eine deutliche Verbesserung der Remissionswerte erzielt. Der Zusatz der nicht-beschichteten mineralischen Träger bringt keine entsprechenden Verbesserungen.

### Beispiel 5

Es werden zwei feinteilige, PQAV als Beschichtung tragende mineralische Massen (PQAV-1 und PQAV-2) wie folgt hergestellt:

### PQAV-1 :

10 g des quellfähigen Schichtsilikats vom Montmorillonit-Typ ("Dis-Thix-Extra") werden mit der PQAV-Verbindung auf Galaktomanan-Basis "Cosmedia Guar C-261" bei einem Mengenverhältnis von mineralischer Komponente zu PQAV von 20 : 1 in Gegenwart von 50 g eines Tensids auf FAES-Basis (Texapon N 25) und in Gegenwart von 0,12 g eines Konservierungsmittels (Bronidox) intensiv vermischt und das Gemisch bei mässig erhöhten Temperaturen im Wärmeschrank getrocknet. Das Trockenprodukt wird zum feinen Pulver aufgearbeitet.

### PQAV-2:

In entsprechender Weise wird ein zweites PQAV-beschichtetes mineralisches Material hergestellt, wobei als mineralischer Grundkörper jetzt jedoch anstelle des quellfähigen Schichtsilikates natürlichen Ursprungs ein vergleichbares synthetisches Schichtsilikat mit kaum ausgebildeter Quellfähigkeit eingesetzt wird.

In vergleichenden Untersuchungen werden die reinigungsverstärkenden Effekte einer wässrig tensidischen Flotte bestimmt, die erhalten werden durch Zusatz von
PQAV-1 beziehungsweise PQAV-2
Zusätzliche Tensidmenge, die über PQAV-1 beziehungsweise PQAV-2 in das System eingebracht wurde.
Gemeinsamer Zusatz dieser äquivalenten Tensidbeträge plus nichtbeschichteter mineralischer Grundkörper.

In zwei weiteren Bestimmungen wird die wässrige Tensidflotte mit PQAV-1 beziehungsweise PQAV-2 versetzt, dabei jedoch der FAES-Tensidgehalt in der wässrigen Waschflotte um den Betrag erniedrigt, der über die jeweilige PQAV-Komponente in das System eingetragen wird.

Die untersuchten Systeme, ihre Dosierung und die eingesetzten Waschbedingungen sind im nachfolgenden zusammengefaßt. Die Ergebnisse der Waschversuche finden sich in der nachfolgenden Tabelle.

### Testprodukte und deren Dosierung

1. 0,5 g/l (Aktivsubstanz = AS) Tensid auf FAES-Basis (Texapon N 25)
2. 0,5 g/l (AS) FAES- Tensid + 0,5 g/l PQAV-1
3. 0,5 g/l (AS) FAES- Tensid + 0,3 g (AS)/l FAES Tensid
4. 0,5 g/l (AS) FAES- Tensid + 0,3 g (AS) FAES Tensid + 0,2 g/l quellfähiges Schichtsilikat (Dis-Thix-Extra)
5. 0,2 g/l (AS) FAES-Tensid + 0,5 g/l PQAV-1
6. 0,5 g/l (AS) FAES-Tensid + 0,5 g/l PQAV-2
7. 0,5 g/l (AS) FAES-Tensid + 0,15 g/l (AS)/l FAES-Tensid
8. 0,35 g/l (AS) FAES-Tensid + 0,5 g/l PQAV-2

Die eingesetzten Waschbedingungen sind wie folgt:

Launderometerwäsche bei 30 °C, 60 °C und 90 °C. Wasserhärte 16 °dH, Flottenverhältnis 1 : 30, 10 Stahlkugeln.

Angeschmutztes Testgewebe H-SH-PBV, 30 Minuten waschen, 4 × 30 Sekunden spülen.

Die Waschergebnisse - angegeben als % Remission - sind in der nachfolgenden Tabelle 7 zusammengefaßt.

### Beispiel 6

Quellfähiges Schichtsilikat auf Montmorillonit-Basis ("Dis-Thix-Extra") wird mit unterschiedlichen synthetischen PQAV-Komponenten im Mengenverhältnis DTE : PQAV von 20 : 1 belegt. Dabei wird in der gemäß Beispiel 4 angegebenen Form gleichzeitig mit Zusatz des Tensids auf FAES-Basis gearbeitet. Die auf diese Weise erhaltenen PQAV-Komponenten sind wie folgt identifiziert:

Mit diesen reinigungsverstärkenden PQAV-Komponenten werden Waschversuche in einer 0,5 g (AS)/l FAES-Tensid enthaltenden Flotte durchgeführt, wobei einmal die Waschleistung der reinen Tensidflotte bestimmt wird und dann jeweils unter Zusatz von 0,5 g/l der genannten PQAV-Komponenten gearbeitet wird.

Die erhaltenen Waschergebnisse - bestimmt als Aufhellungswert %-Remission - sind in der nachfolgenden Tabelle 8 zusammengefaßt.

### Beispiel 7

Nicht ausgerüstete Baumwollappen werden mit der folgenden Wirkstoffrezeptur getränkt und anschließend durch Lagerung bei Raumtemperatur über 2 Tage getrocknet: 0,5 Gewichtsprozent "Cosmedia Guar C 261", 53,6 Gewichtsprozent "Texapon N 25" (28 % AS), 0,2 Gewichtsprozent Konservierungsmittel, 45,7 Gewichtsprozent Wasser.

In einer Waschflotte mit einem Gehalt von 3 g/l eines handelsüblichen Vollwaschmittels werden Waschversuche unter den folgenden Bedingungen durchgeführt:

Launderometerwäsche, Waschtemperatur 60 °C, Wasserhärte 16 °dH, Flottenverhältnis 1 : 30, 10 Stahlkugeln, H-SH-PBV-Gewebe, Waschdauer 30 Minuten, 4 mal 30 Sekunden spülen

Das Waschergebnis der Tensidflotte ohne Mitverwendung des PQAV-beschichteten Baumwollgewebes (2 Schmutzlappen, 2 Füllappen) beträgt - als %-Remission bestimmt - den Zahlenwert von 59,7.

Werden die 2 Füllappen durch entsprechende PQAV-beschichtete Lappen im Sinne des erfindungsgemäßen Handelns ersetzt, so wird unter den gleichen Waschbedingungen der leicht verringerte Remissions-Wert von 57,3 erhalten.

In einem weiteren Versuch werden zunächst die PQAV-beschichteten Baumwollappen als solche einer Wäsche unter den angegebenen Standard-Bedingungen unterworfen. Die aus dieser Wäsche abgetrennten und von löslichen PQAV-Anteilen befreiten beschichteten Baumwollappen werden in einem weiteren Waschversuch unter den angegebenen Standard-Bedingungen zusammen mit dem Testgewebe gewaschen. Das jetzt ermittelte Waschergebnis zeigt den deutlich erhöhten %-Remissions-Wert von 66,4. Die Bedeutung der erfindungsgemäß geforderten Verfahrensbedingung, daß die PQAV-Verbindungen als solche auch unter den Temperaturbelastungen des Waschvorgangs unlöslich sind und/oder auf in diesen wäßrig tensidischen Flotten entsprechend unlöslichen Feststoffen nicht abwaschbar immobilisiert vorliegen, wird aus diesen vergleichenden Waschversuchen deutlich.

## Patentansprüche

1. Verwendung von polyfunktionellen quartären Ammoniumverbindungen (PQAV), die in wässrig-tensidischen Wasch- und Reinigungsflotten auch unter den Temperaturbelastungen des Waschvorgangs unlöslich sind und/oder auf in diesen wässrig-tensidischen Flotten entsprechend unlöslichen Feststoffen nicht abwaschbar immobilisiert vorliegen als Partikelschmutz sammelnder Reinigungsverstärker in wässrig-tensidischen Wasch- und Reinigungsflotten, der nach der Wäsche beziehungsweise Reinigung von dem zu säubernden Gut manuell und/oder mechanisch abgetrennt werden kann.

2. Ausführungsform nach Anspruch 1, dadurch gekennzeichnet, daß die PQAV-Reinigungsverstärker bei der Textilwäsche zusammen mit üblichen tensidhaltigen Textilwaschmitteln insbesondere auf Basis anionischer und/oder nichtionischer Tenside eingesetzt werden.

3. Ausführungsform nach Ansprüchen 1 und 2, dadurch gekennzeichnet, daß die PQAV-Reinigungsverstärker bei Arbeitstemperaturen im Wasch- beziehungsweise Reinigungsvorgang bis etwa 95 °C einsetzbar sind.

4. Ausführungsform nach Ansprüchen 1 bis 3, dadurch gekennzeichnet, daß der abgelösten Partikelschmutz aus der Waschflotte sammelnde Reinigungsverstärker in Form eines Flächengebildes, z.B. als Blatt, Folie oder Tuch eingesetzt wird, das aus unlöslichen PQAV gebildet ist, oder wenigstens an einem Teil seiner Oberfläche PQAV nicht abwaschbar immobilisiert enthält.

5. Ausführungsform nach Ansprüchen 1 bis 4, dadurch gekennzeichnet, daß der Schmutz sammelnde Reinigungsverstärker als feinteiliger unlöslicher Feststoff eingesetzt wird, der aus PQAV gebildet ist oder einen anderen, entsprechend unlöslichen feinteiligen Feststoff als Träger enthält, auf dessen Oberfläche PQAV nicht abwaschbar immobilisiert sind.

6. Ausführungsform nach Ansprüchen 1 bis 5, dadurch gekennzeichnet, daß ein Reinigungsverstärker eingesetzt wird, der ursprünglich wasserlösliche und/oder wasserquellbare PQAV reaktiv gebunden auf der Oberfläche eines unlöslichen Trägers enthält.

7. Ausführungsform nach Ansprüchen 1 bis 5, dadurch gekennzeichnet, daß der Reinigungsverstärker als feinteiliger Feststoff oder als Flächengebilde eingesetzt wird, an deren Oberfläche durch chemische Reaktion eine Vielzahl von quartären Ammoniumgruppen eingeführt worden ist.

8. Ausführungsform nach Ansprüchen 1 bis 6, dadurch gekennzeichnet, daß der Reinigungsverstärker in Form eines feinteiligen Feststoffs oder eines Flächengebildes eingesetzt wird, an deren Oberfläche anionische Gruppen salzförmig wenigstens mit einem Teil der quartären Ammoniumgruppen der PQAV enthaltenden Imprägnierung gebunden sind.

9. Ausführungsform nach Ansprüchen 1 bis 8, dadurch gekennzeichnet, daß die PQAV auf feinteiligen, in der Waschflotte nicht löslichen anorganischen oder organischen Feststoffen vorliegen, deren individuelle Teilchengröße bevorzugt 1 mm nicht überschreitet und insbesondere unterhalb 100 µ liegt.

10. Ausführungsform nach Ansprüchen 1 bis 9, dadurch gekennzeichnet, daß sich die insbesondere feinteiligen Reinigungsverstärker von unlöslichen oder unlöslich gemachten Naturstoffen und/oder unlöslichen Syntheseprodukten ableiten, deren Oberfläche durch chemische Reaktion mit quartären Ammoniumgruppen ausgerüstet worden ist.

11. Ausführungsform nach Ansprüchen 1 bis 10, dadurch gekennzeichnet, daß sich die Reinigungsverstärker von feinkörniger Cellulose beziehungsweise unlöslichen Cellulosederivaten und/oder anderen entsprechenden polysaccharidartigen Naturstoffen und/oder deren Derivaten ableiten.

12. Ausführungsform nach Ansprüchen 1 bis 11, dadurch gekennzeichnet, daß die schmutzsammelnden Reinigungsverstärker auf Basis gegebenenfalls modifizierter Naturstoffe einen durchschnittlichen PQAV-Substitutionsgrad nicht oberhalb 0,5, vorzugsweise nicht oberhalb 0,12, z.B. im Bereich von etwa 0,01 bis 0,08 aufweisen.

13. Ausführungsform nach Ansprüchen 1 bis 12, dadurch gekennzeichnet, daß als feinteiliger anorganischer Träger für die PQAV natürliche und/oder synthetische wasserunlösliche Mineralstoffe, z.B. Alumosilikate, Schichtsilikate, Kieselsäure und/oder unlösliche Salze, wie Erdalkalicarbonate oder -sulfate, eingesetzt werden.

14. Ausführungsform nach Anspruch 13, dadurch gekennzeichnet, daß als feinteiliger Träger synthetische kristalline Zeolithe, insbesondere Zeolith A,X und/oder P - vorzugsweise in Waschmittelqualität - verwendet werden.

15. Abwandlung der Ausführungsformen nach Ansprüchen 1 bis 14, dadurch gekennzeichnet, daß neben oder anstelle der quartären Ammoniumgruppierungen in dem unter Waschbedingungen unlöslichen und/oder nicht abwaschbaren immobilisierten schmutzsammelnden Reinigungsverstärker basische Aminogruppen, insbesondere tertiäre Aminogruppen vorliegen.

16. Verfahren zur Reinigungsverstärkung wässrig-tensidischer Wasch- und Reinigungsflotten durch Mitverwendung flächiger und/oder feinteiliger, in die Flotte eingetragener ungelöster Festkörper im Waschvorgang, die suspendierten Partikelschmutz aus der wässrig-tensidischen Flotte auf ihre Oberfläche binden, dort bis zum Abschluß des Waschvorgangs festhalten und in dieser Form von dem zu säubernden Gut manuell und/oder mechanisch abgetrennt werden können, dadurch gekennzeichnet, daß als reinigungsverstärkende Festkörper PQAV eingesetzt werden, die auch unter den Temperaturbelastungen des Waschvorgangs in den wässrig-tensidischen Flotten unlöslich sind und/oder auf in diesen Flotten entsprechend unlöslichen Feststoffen nicht abwaschbar immobilisiert gebunden sind.

17. Textilwaschmittel auf Basis üblicher Mischungen von Tensiden, zugehörigen Buildern und gewünschtenfalls weiteren üblichen Waschhilfsstoffen wie Waschalkalien, Bleichmittel, Korrosionsinhibitoren, Aufheller, Schauminhibitoren, Vergrauungsinhibitoren, Enzyme, Stellmittel, Duftstoffe und dergleichen, dadurch gekennzeichnet, daß sie zur Sammlung von Partikelschmutz aus der Waschflotte zusätzlich PQAV in feinverteilter/oder flächiger Form enthalten, die auch unter den Temperaturbelastungen des Waschvorgangs in den wässrig-tensidischen Flotten unlöslich sind und/oder auf in diesen Flotten entsprechend unlöslichen Feststoffen nicht abwaschbar immobilisiert gebunden sind.
